# EUROPÄISCHE PATENTSCHRIFT

(11) **EP 0 817 147 B1**
(45) Veröffentlichungstag und Bekanntmachung des Hinweises auf die Patenterteilung: **27.11.2002**
(21) Anmeldenummer: 97109934.6
(22) Anmeldetag: 16.06.1997
(51) Int. Cl.: G08B 25/10

(54) **Drahtlose Gefahrenmeldeanlage mit Fernalarmierung**
Wireless alarm system with remote alarm receipt
Système d'alarme sans fil à réception d'alarme à distance

(30) Priorität: 03.07.1996 DE 29611601 U
(43) Veröffentlichungstag der Anmeldung: 07.01.1998
(73) Patentinhaber: SIEMENS AKTIENGESELLSCHAFT, 80333 München (DE)
(72) Erfinder: Scholz, Stefan, Dr., 81477 München (DE); Kaiser, Klaus, 82293 Mittelstetten (DE)

(56) Entgegenhaltungen:
- WO-A-96/12264
- WO-A-97/13230
- CH-A- 676 398
- DE-C- 4 408 972
- US-A- 5 319 698
- MOORE M A: "INTEGRATED ALARM SYSTEM AND CORDLESS PHONE" MOTOROLA TECHNICAL DEVELOPMENTS, Bd. 11, 1.Oktober 1990, Seiten 82-85, XP000178632
- CARMINE A: "MULTIMEDIA OVER DECT: THE ENABLING TECHNOLOGY FOR MULTI-APPLICATION DOMESTIC WIRELESS SYSTEMS" PHILIPS TELECOMMUNICATION REVIEW, Bd. 52, Nr. 4, 1.Oktober 1995, Seiten 9-11, XP000545036
- "ANWENDUNGSFELDER FUER DECT-PRODUKTE DIE TRENNUNG VON DER SCHNUR MACHT FORTSCHRITTE" NACHRICHTEN ELEKTRONIK UND TELEMATIK, Bd. 48, Nr. 6, Juni 1994, Seiten 14-16, XP000457173

## Beschreibung

Die Erfindung bezieht sich auf eine drahtlose Gefahrenmeldeanlage mit Fernalarmierung, bestehend aus mehreren Meldeeinrichtungen, welche über eine jeweilige Funkeinrichtung mit einer zugeordneten Empfangs- und Steuereinrichtung verbunden sind, die ihrerseits über eine Telefoneinrichtung und über das öffentliche Telefonnetz mit einer abgesetzten Leitzentrale verbunden ist.

Die Sicherung von Gebäuden wird in bekannter Weise durch Gefahrenmeldeanlagen zur Intervention bei Brand, Einbruch und Schäden technischer Anlagen realisiert. Diese Meldeanlagen bestehen üblicherweise aus zentralen Einheiten, die die Alarmierung auslösen, und aus dezentralen Sensoren (Meldern) für die physikalische Detektion der verschiedenen Gefahrenarten, die auf dezentrale Bedienelemente aufgeschaltet sind. Neben einer örtlichen Alarmierung verfügt die Anlage auch über Einrichtungen zur Fernkommunikation, die eine Benachrichtigung abgesetzter Einsatzkräfte, wie zum Beispiel Polizei, Feuerwehr, Wach- oder Störungsdienste erlauben. Die Aufschaltung der dezentralen Elemente erfolgt üblicherweise drahtgebunden. Daneben sind zu diesem Zweck jedoch auch drahtlose Übertragungssysteme bekannt, zum Beispiel WO 92/22883-A1.

Aus Moore, M.A., "Integrated alarm system and cordless phone", Motorola Technical Development, Bd. 11, 1. Oktober 1990, Seiten 82-85, XP000178632 ist ein Alarmsystem bekannt, bei welchem Sensoren drahtlos mit einer Basisstation kommunizieren. Für die drahtlose Kommunikation wird dabei unter anderem das DECT-System vorgeschlagen. Für die Kommunikation der Basisstation mit beispielsweise einer Leitzentrale wird drahtgebundene Telefonie oder eine direkte drahtlose Verbindung mit einem Telefonienetz vorgeschlagen.

Aufgabe der Erfindung ist es, Meldeanlagen für die oben dargestellten sicherungsaufgaben effektiver und nutzorientierter als es mit der bisher üblichen Technik möglich ist, auszugestalten.

Diese Aufgabe wird bei einer eingangs genannten drahtlosen Gefahrenmeldeanlage mit den Merkmalen des Anspruchs 1 gelöst.

Erfindungsgemäß weisen die Meldeeinrichtungen Sende- und Empfangseinrichtungen für die Übertragung nach dem DECT-Standard auf. DECT bedeutet Digital European, neuerdings Enhanced, Cordless Telecommunication. Die Empfangseinrichtung ist von einer abgesetzten Bedien- und Anzeigeeinheit, die die Masterfunktion inne hat, gebildet und weist mehrere Sende- und Empfangseinrichtungen für eine DECT-Übertragung zu und von den Meldeeinrichtungen auf. Eine zusätzliche Sende- und Empfangseinrichtung ist für eine Funkverbindung zu einem schnurlosen Telefon mit DECT-Standard vorgesehen.

Es wird ein vorhandenes schnurloses Telefon mit DECT-Standard verwendet, das ebenfalls über eine Funkverbindung mit der abgesetzten Bedien- und Anzeigeeinheit und darüber mit den einzelnen verschiedenen Meldeeinrichtungen verbunden ist. Die erfindungsgemäße Lösung ist deshalb effektiver, weil die Sicherung unter Ausnutzung üblicherweise in jedem Gebäude vorhandener Einrichtungen zur Telekommunikation und jede Installation durch Fachpersonal realisiert werden kann. Sie ist auch nutzerorientiert, weil ihr Einsatz durch den geringen Errichtungsaufwand auch die Lösung vorübergehender Sicherungsaufgaben wirtschaftlich ermöglicht.

Weitere Vorteile und Einzelheiten der Erfindung ergeben sich aus den Unteransprüchen und der Beschreibung. Anhand der einzigen Figur werden diese erläutert.
Die Figur zeigt schematisch die drahtlose Gefahrenmeldeanlage mit verschiedenen, abgesetzten Meldeeinrichtungen ME, die jeweils eine Sende- und Empfangseinrichtung SE aufweisen. Dabei können die verschiedenen Meldeeinrichtungen ME ein Bewegungsmelder BM, ein Brandmelder RM, eine Kontaktgabevorrichtung oder dergleichen sein. Wie bereits gesagt, verfügen die Meldeeinrichtungen über die drahtlose DECT-Übertragungseinrichtung (SE-DÜ) und einem zur Detektion verschiedener Gefahrenarten geeigneten Sensorteil (Kontakte für Schließzustände von Türen und Fenster, Rauch- oder Wärmemelder für Brand, Bewegungsmelder für Personen und dergleichen). Im Falle einer Gefahr überträgt (DÜ) die Meldeeinrichtung ME eine Information zur abgesetzten Bedien- und Anzeigeeinheit BEA, die ihrerseits als Master über eine DECT-Strecke DÜ zum schnurlosen Telefon ST einen Wählvorgang zwecks Alarmierung von abgesetzten Einsatzkräften der oben erwähnten Art zur Leitzentrale Z einleitet. Das schnurlose Telefon ST mit DECT-Standard ist über das öffentliche Netz ÖN mit der Leitzentrale Z verbunden. Über die Bedien- und Anzeigeeinheit BEA können außerdem Funktionen zur Unscharf/Scharfschaltung, zum Test und zur Inbetriebnahme der Anlage realisiert werden.

In einer vorteilhaften Ausgestaltung der Erfindung kann in gestörten Anlagen eine Meldeeinrichtung ME direkt über das schnurlose Telefon ST eine Meldungsweiterleitung zur abgesetzten Leitzentrale Z veranlassen. Alle zum Telefon zusätzlich benötigten Komponenten der Gefahrenmeldeanlage weisen eine akku- oder batteriegeschützte Energieversorgung auf und können ohne nennenswerten Aufwand durch Stellen, Legen, Kleben oder Hängen installiert werden. Mit der erfindungsgemäßen Gefahrenmeldeanlage ist es auch jederzeit möglich, durch eine Fernabfrage über das öffentliche Telefonnetz ÖN den Status der Gefahrenmeldeanlage bzw. der einzelnen Meldeeinrichtungen ME abzufragen.

## Patentansprüche

1. Drahtlose Gefahrenmeldeanlage (GMA) mit Fernalarmierung mit mehreren Meldeeinrichtungen, welche über eine jeweilige Funkeinrichtung mit einer zugeordneten Empfangs- und Steuereinrichtung verbunden sind, die ihrerseits über eine Telefoneinrichtung und über das öffentliche Telefonnetz mit einer abgesetzten Leitzentrale verbunden ist,
wobei die Meldeeinrichtungen (ME) Sende- und Empfangseinrichtungen (SE) für eine Übertragung (DÜ) nach dem DECT-Standard aufweisen, wobei die Empfangs- und Steuereinrichtung von einer abgesetzten Bedien- und Anzeigeeinheit (BEA) mit Sendeund Empfangseinrichtungen (SE) für eine DECT-Übertragung (DÜ) zu und von den Meldeeinrichtungen (ME) gebildet ist und eine zusätzliche Sende- und Empfangseinrichtung (SE) für eine Funkverbindung (DÜ) zu der Telefoneinrichtung in Form eines schnurlosen Telefons (ST) mit DECT-Standard aufweist,
**dadurch gekennzeichnet, daß** von der Bedien- und Anzeigeeinheit (BEA) über das schnurlose Telefon (ST) ein automatischer Wahlvorgang zur Alarmierung von Einsatzkräften in der Leitzentrale (Z) einleitbar ist.

2. Drahtlose Gefahrenmeldeanlage nach Anspruch 1,
**dadurch gekennzeichnet, daß** die Bedien- und Anzeigeeinheit (BEA) zusätzlich eine Unscharf/Scharfschaltvorrichtung aufweist.

3. Drahtlose Gefahrenmeldeanlage nach einem der vorhergehenden Ansprüche,
**dadurch gekennzeichnet, daß** in den Meldeeinrichtungen (ME) Sende- und Empfangseinrichtungen (SE) für eine direkte DECT-Übertragung zum schnurlosen Telefon (ST) vorgesehen sind.

4. Drahtlose Gefahrenmeldeanlage nach einem der vorhergehenden Ansprüche,
**dadurch gekennzeichnet, daß** die Meldeeinrichtungen (ME) von unterschiedlichen Gefahrensensoren, wie Kontakt-, Bewegungs (BM)-, Brand-Melder (RM), usw., gebildet sind.

5. Drahtlose Gefahrenmeldeanlage nach einem der vorhergehenden Ansprüche,
**dadurch gekennzeichnet, daß** von der Leitzentrale (Z) aus über das öffentliche Telefonnetz (ÖN) der Status der Gefahrenmeldeanlage (GMA bzw. BEA, ME) abfragbar ist.

## Claims

1. Wire-free alarm system (GMA) with a remote alarm having a number of signalling devices which are each connected via a radio device to an associated receiving and control device, which is itself connected to a remote control centre via a telephone device and via the public telephone network,
with the signalling devices (ME) having transmitting and receiving devices (SE) for transmission (DÜ) in accordance with the DECT Standard, with the receiving and control device being formed by a remote control and display unit (BEA) with transmitting and receiving devices (SE) for DECT transmission (DÜ) to and from the signalling devices (ME) and having an additional transmitting and receiving device (SE) for a radio link (DÜ) to the telephone device in the form of a cordless telephone (ST) using the DECT Standard,
**characterized in that** an automatic selection process in order to produce an alarm for the emergency services can be initiated in the control centre (Z) by the control and display unit (BEA) via the cordless telephone (ST).

2. Wire-free alarm system according to Claim 1,
**characterized in that** the control and display unit (BEA) also has a fuzzy/sharp switching apparatus.

3. Wire-free alarm system according to one of the preceding claims,
**characterized in that** the signalling devices (ME) have transmitting and receiving devices (SE) for direct DECT transmission to the cordless telephone (ST).

4. Wire-free alarm system according to one of the preceding claims,
**characterized in that** the signalling devices (ME) are formed by different hazard sensors, such as contact, movement (BM) and fire signalling devices (RM), etc.

5. Wire-free alarm system according to one of the preceding claims,
**characterized in that** the control centre (Z) can check the status of the alarm system (GMA and BEA, ME) via the public telephone network (ÖN).

## Revendications

1. Système de détection de dangers (GMA) sans fil à réception d'alarme à distance avec plusieurs dispositifs de détection lesquels sont reliés, chacun via un dispositif radio, à un dispositif de réception et de contrôle associé qui est relié de son côté, via un dispositif téléphonique et via le réseau téléphonique public, à une centrale de gestion située à distance, les dispositifs de détection (ME) comprenant des dispositifs d'émission et de réception (SE) pour une transmission (DÜ) selon le standard DECT, le dispositif de réception et de contrôle étant formé par une unité de commande et d'affichage (BEA) à distance dotée de dispositifs d'émission et de réception (SE) pour une transmission DECT (DÜ) et par les dispositifs de détection (ME) et comprenant un dispositif d'émission et de réception (SE) supplémentaire pour une liaison radio (DÜ) vers le dispositif téléphonique sous forme de téléphone sans fil (ST) utilisant le standard DECT, **caractérisé en ce qu'**un processus de numérotage automatique peut être déclenché par l'unité de commande et d'affichage (BEA) via le téléphone sans fil (ST), afin d'alarmer le personnel d'intervention dans la centrale de gestion (Z).

2. Système de détection de dangers sans fil selon la revendication 1, **caractérisé en ce que** l'unité de commande et d'affichage (BEA) comprend en outre un dispositif de commutation floue/nette.

3. Système de détection de dangers sans fil selon l'une des revendications précédentes, **caractérisé en ce que** dans les dispositifs de détection (ME) sont prévus des dispositifs d'émission et de réception (SE) pour une transmission DECT directe vers le téléphone sans fil (ST).

4. Système de détection de dangers sans fil selon l'une des revendications précédentes, **caractérisé en ce que** les dispositifs de détection (ME) sont formés par différents détecteurs de danger tels que détecteurs de contact, de mouvement (BM), d'incendie (RM), etc.

5. Système de détection de dangers sans fil selon l'une des revendications précédentes, **caractérisé en ce que** l'état du système de détection de dangers (GMA resp. BEA, ME) est interrogeable à partir de la centrale de gestion (Z) via le réseau téléphonique public (ÖN).
